# EUROPÄISCHE PATENTSCHRIFT

(11) **EP 2 273 525 B1**
(45) Veröffentlichungstag und Bekanntmachung des Hinweises auf die Patenterteilung: **15.06.2016**
(21) Anmeldenummer: 09011746.6
(22) Anmeldetag: 15.09.2009
(51) Int. Cl.: H01H 33/02, H01H 33/56, H02B 13/045

(54) **Elektrischer Leistungsschalter**
High voltage switch
Commutateur de puissance électrique

(30) Priorität: 20.05.2009 DE 102009022106
(43) Veröffentlichungstag der Anmeldung: 12.01.2011
(73) Patentinhaber: ABB Technology AG, 8050 Zürich (CH)
(72) Erfinder: Saxl, David, 8046 Zürich (CH); Amberg, Markus, 63791 Karlstein (DE)
(74) Vertreter: Kock, Ina

(56) Entgegenhaltungen:
- DE-C- 695 051
- US-A- 3 641 295

## Beschreibung

Die Erfindung betrifft einen elektrischen, gasisolierten Hochspannungsleistungsschalter gemäß dem Oberbegriff des Anspruches 1.

Derartige Hochspannungsleistungsschalter besitzen eine der Anzahl der Phasen entsprechende Anzahl von Leistungsschalterpolen, die in einer Ebene nebeneinander oder an den Ecken eines Dreiecks angeordnet sind. Die einzelnen Pole können dabei in einer alle Pole aufnehmenden Kapselung oder jeweils für sich in einer eigenen Kapselung untergebracht sein. Üblicherweise sind überwiegend die mehrphasigen Leistungsschalterpole in einem kesselförmigen Gehäuse eingesetzt, welches senkrecht aufgestellt ist, wobei die Zu- und Abgangsleitungen quer dazu am Gehäuse angeschlossen sind.

Bei einem derartigen kesselförmigen Gehäuse wird viel Raum benötigt und darüber hinaus auch eine große Menge an Isoliergas.

Eine Schaltanlage dieser Art ist beispielsweise aus der Literaturstelle Schaltanlagenhandbund ABB, 11. Auflage, 2006, Seite 504, Bild 11-3 bekannt geworden. Die in dem Kessel angeordneten Leistungsschalterpole benötigen viel Raum und demgemäß ist die Menge des in der Metallkapselung eingebrachten Isoliergases sehr hoch.

Auch die US 3 641 295 zeigt einen Mehrphasenschalter mit einer Mehrzahl nebeneinander liegender Pole, die in einem Gehäuse aus synthetischem Material angeordnet sind, wobei das Gehäuse drei Kammern aufweist, die röhrenförmige Schalt- oder Löschkammern bilden.

Aufgabe der Erfindung ist es, einen Leistungsschalter zu schaffen, bei dem einerseits Raum und Platz und andererseits auch Isoliergas eingespart wird.

Diese Aufgabe wird erfindungsgemäß gelöst durch die Merkmale des Anspruches 1.

Erfindungsgemäß besitzt das Leistungsschaltergehäuse eine der Anzahl der Pole entsprechende Anzahl von an ihren Stirnenden offenen Kammern, in denen die einzelnen Pole angeordnet sind. Die offenen Stirnenden der Kammern sind mittels je eines die Stirnenden überdeckenden domartigen Deckels verschlossen.

Dadurch, dass die einzelnen Leistungsschalterpole in eigenen Kammern untergebracht sind, die lediglich an ihren Enden einen offenen Gasraum aufweisen, sodass die Gasverbindung zwischen den einzelnen Kammern jeweils an den Stirnenden erreicht wird, ist die Menge des verwendeten Isoliergases deutlich reduziert.

Weitere vorteilhafte Ausgestaltungen und Verbesserungen der Erfindung sind den Unteransprüchen zu entnehmen.

Anhand der Zeichnung, in der ein Ausführungsbeispiel der Erfindung dargestellt ist, sollen die Erfindung sowie weitere vorteilhafte Ausgestaltungen und Verbesserungen und weitere Vorteile näher erläutert und beschrieben werden.

Es zeigen:
- Fig. 1: eine Längsschnittansicht durch einen erfindungsgemäßen Leistungsschalter,
- Fig. 2: eine Schnittansicht gemäß Schnittlinie II-II der Fig. 1
- Fig. 3: eine Schnittansicht gemäß der Schnittlinie III-III der Fig. 1, und
- Fig. 4: eine schematische Darstellung der Leistungsschalterpole in einer Ebene.

Die Fig. 1 zeigt eine Längsschnittansicht durch den erfindungsgemäßen Leistungsschalter 10, der eine der Anzahl der Phasen entsprechende Anzahl von Leistungsschalterpolen 11 und 12 besitzt, von denen der Leistungsschalterpol 11 in Schnittansicht schematisch dargestellt ist. Die Schaltkammer 13 ist ohne Einbauteile dargestellt. In der Die Schaltkammer 13 befindet sich ein festes Kontaktstück und ein bewegliches Kontaktstück, von denen das bewegliche Kontaktstück mit einer Schaltstange 14 verbunden ist, die aus dem Ende des Leistungsschalterpoles 11 herausragt, das der Schaltkammer 13 entgegengesetzt liegt. Die Schaltstange 14 ist mit einem Joch 15 verbunden, an dem die nicht gezeichneten Schaltstangen der anderen Leistungsschalterpole 12 und 28 zu angeschlossen sind; der dritte Leistungsschalterpol 28 liegt vor der Schnittebene und ist daher nicht sichtbar. Das Joch 15 besitzt dabei ein Zentralteil 16, an dem Arme 17 angeformt sind, an deren Enden die Schaltstangen 14 angeschlossen sind. Der Zentralteil 16 des Joches 15 ist mit einer Übertragungsstange 18 verbunden, die über eine Schubdurchführung 19 mit einem Antrieb 20 gekoppelt ist, der als hydraulischer Federspeicherantrieb ausgebildet und für die Erfindung nicht von Bedeutung ist, sodass er hier nicht näher beschrieben wird. In gleicher Weise ist auch die Schubdurchführung 19 für die Erfindung nicht von wesentlicher Bedeutung, sodass auch diese Schubdurchführung 19 nicht näher beschrieben wird.

Die Leistungsschalterpole 11 und 12, nachfolgend auch Schaltkammerpole genannt, sind in einem Leistungsschaltergehäuse 21, kurz auch Gehäuse 21 genannt, untergebracht, welches eine langgestreckte Form aufweist und an den freien, links und rechts befindlichen Enden mittels je eines domartigen Deckels 22 und 23 verschlossen ist. Im Deckel 22 befindet sich die Schubdurchführung 19. Die domartigen Deckel 22, 23 besitzen dabei Flansche 24, 25, die mit entsprechenden Flanschen 26 und 27 am Gehäuse 21 befestigt sind.

An den Deckeln 22 und 23 können nicht näher dargestellte Durchführungen für Gasleitungen vorgesehen sein, an denen beispielsweise ein Dichtewächter oder dergleichen angeschlossen werden können.

Der Deckel 22, der ebenso wie der Deckel 23 topfförmig ausgebildet ist, besitzt einen Stutzen 54 an dem eine Sicherheitseinheit 55, beispielsweise eine Berstscheibe, angeflanscht werden kann. Die Sicherheitseinheit 55 schützt das Gehäuse 21 des Hochspannungsleistungsschalters bei einem Störfall vor Beschädigungen.

Es sei nun Bezug genommen auf die Fig. 2.

Die Fig. 2 zeigt eine Querschnittansicht des Leistungsschaltergehäuses 21 beziehungsweise den Leistungsschalter gemäß Schnittlinie II-II (in Fig. 1). Innerhalb des Gehäuses 21 befinden sich die Schaltkammerpole 11 und 12 sowie den in Fig. 1 nicht sichtbare Schaltkammerpol 28. Diese drei Schaltkammerpole 11, 12 und 28 sind an den Ecken eines gleichschenkligen Dreiecks angeordnet, dessen durch die Schaltkammerpole 12, 28 aufgespannte Ebene unten und horizontal liegt.

Das Gehäuse 21 ist den Schaltkammerpolen 11, 12 und 28 angepasst. Es besitzt daher eine der Anzahl der Schaltkammerpole 11, 12 und 28 entsprechende Anzahl von Kammern 29, 30 und 31, die ebenfalls an den Ecken des gleichschenkligen Dreiecks, auf dem die Schaltkammerpole 11, 12 und 28 angeordnet sind, einander zugeordnet sind. Die Kammer 29 für den Schaltkammerpol 11 umschließt den Schaltkammerpol 11 derart, dass der Abstand der Außenfläche des Schaltkammerpoles 11 und der Innenfläche der Kammer 29 so bemessen ist, dass Überschläge zwischen dem Schaltkammerpol 11 zu dem Gehäuse 21 verhindert sind. Die Kammer 29 ist von der Kammer 31 und 30 jeweils durch eine Zwischenwand 32, 33 getrennt, sodass die Zwischenwände 32 und 33 sowohl je einen Teil der Kammer 29 als auch einen Teil der Kammern 30 beziehungsweise 31 bilden und in entsprechender Weise alle Kammern voneinander trennen. Die einzelnen Kammern 29, 30, 31 sind etwa rohrförmig ausgebildet, und im Bereich der Schaltkammerpole 11, 12, 28 selbst ist eine Gasverbindung zwischen den Kammern 29, 30 und 31 nicht gegeben.

Die einzelnen Kammern 29, 30 und 31 sind zu ihren freien Enden hin offen und gemeinsam jeweils mit den Kammern 29, 30, 31 abdeckenden Deckeln 22, 23 abgeschlossen. Die Innenräume der Deckel 22, 23 bilden somit die Gasverbindung der Kammern 29, 30, 31 an den beiden Enden des Gehäuses 21.

Dadurch, dass die einzelnen Kammern 29, 30 und 31 wie Einzelkapselungen wirken, was insbesondere aus der Fig. 3 deutlich ersichtlich ist, wird einerseits der Platzbedarf reduziert und andererseits die Menge des innerhalb des Gehäuses 21 befindlichen Isoliergases gegenüber einer sogenannten Kessellösung deutlich verringert.

Mit anderen Worten: das Leistungsschaltergehäuse 21 zwischen den Stirnenden wird durch einzelne Rohre gebildet, die dreieckförmig, wie aus der Fig. 3 deutlich ersichtlich ist, aneinander gelegt sind, wobei jeweils zwei Rohre, die Kammer 29 und 31 beziehungsweise 29 und 30 jeweils über die beiden gemeinsamen Zwischenwände 32, 33 verbunden sind.

Die Fig. 1 zeigt das Gehäuse 21, an dem senkrecht zu der durch die beiden Schaltkammern 30 und 31 aufgespannten Ebene drei Domstutzen 34, 35 und 36 angeformt sind, von denen in der Fig. 2 der Domstutzen 35 näher dargestellt ist.

Es sei nun die Fig. 3 betrachtet.

Der Domstutzen 36, der den Domstutzen 34 und 35 gleicht, ist rechteckförmig im Querschnitt, wobei je zwei Seitenwände 39 senkrecht zur Längserstreckung der Schaltkammern 29, 30 und 31 verlaufen, wogegen die Seitenwände 39 etwa parallel zu der Längserstreckung verlaufen; die Seitenwände 39 münden etwa tangential in die Außenflächen der Kammern 31 und 30 ein und sind zusammen mit den Seitenwänden 38 sich verjüngend ausgerichtet, sodass sich die Querschnittsfläche, die parallel zu der durch die Schaltkammern 31 und 30 verlaufenden Ebene verläuft, hin zum freien Ende der Seitenwände 38 und 39 leicht verjüngt. Die Seitenwände 38 und 39 sind an ihren freien Enden mit einer Abschlusswand 40 verbunden, die den Dom 36 und damit auch die Dome 34 und 35 nach oben hin abschließt. In der Abschlusswand 40 befinden sich Öffnungen 41, 42 und 43, in denen Scheiben- oder Schottisolatoren 44, 45 und 46 gasdicht eingesetzt sind, die mit Anschlussleitungen 47, 48, 49 verbunden werden können. Die Anschlussleitungen 47, 48, 49 führen dann in nicht näher dargestellter Weise zu einer Sammelschienenanordnung.

Die Ausführung des Domstutzens 34 ist die Gleiche wie die des Domstutzens 36; die dort eingesetzten Isolatoren und Leitungsdurchführungen sind deshalb hier nicht näher beschrieben.

Die Domstutzen 34, 35 und 36 können jeweils mit einem Abschlussdeckel 37 als Blindabdeckung verschlossen werden. In der Fig. 2 sind die den Seitenwänden 39 entsprechenden Seitenwände 50 und 51 von innen zu sehen, wobei diese Seitenwände in der Fig. 3 nicht sichtbar sind.

Das Leistungsschaltergehäuse 21 ist zusammen mit den darin angeordneten Leistungsschalterpolen oder Schaltkammerpolen 11, 12 und 28 liegend angeordnet und mittels seiner Flansche 26 und 27 über Träger 52 auf einem Tragegestell 53 befestigt.

Die Anmeldung ist beschrieben für Leistungsschalterpole, die an den Ecken eines Dreiecks angeordnet sind. Eine entsprechende Lösung kann aber auch dann vorgesehen sein, wenn die einzelnen Leistungsschalterpole in einer Ebene liegen, wie in Fig. 4 dargestellt ist. Diese können dann in gleicher Weise von jeweils einem Rohr so umgeben sein wie bei der Anordnung gemäß den Figuren 1 bis 3 und ebenso drei Domstutzen 34, 35 und 36 mit Scheiben- oder Schottisolatoren 34, 35 und 36 aufweisen, die jedoch in der Fig. 4 nicht dargestellt sind.

### Bezugszeichenliste

- 10: Leistungsschalter
- 11: Leistungsschalterpol
- 12: Leistungsschalterpol
- 13: Schaltkammer
- 14: Schaltstange
- 15: Joch
- 16: Zentralteil
- 17: Arm
- 18: Übertragungsstange
- 19: Schubdurchführung
- 20: Antrieb
- 21: Leistungsschaltergehäuse, Gehäuse
- 22: Deckel
- 23: Deckel
- 24: Flansch
- 25: Flansch
- 26: Flansch
- 27: Flansch
- 28: Leistungsschalterpol
- 29: Kammer
- 30: Kammer
- 31: Kammer
- 32: Zwischenwand
- 33: Zwischenwand
- 34: Domstutzen
- 35: Domstutzen
- 36: Domstutzen
- 37: Abschlussdeckel
- 38: Seitenwand
- 39: Seitenwand
- 40: Abschlusswand
- 41: Öffnung
- 42: Öffnung
- 43: Öffnung
- 44: Schottisolator
- 45: Schottisolator
- 46: Schottisolator
- 47: Anschlussleitung
- 48: Anschlussleitung
- 49: Anschlussleitung
- 50: Seitenwand
- 51: Seitenwand
- 52: Träger
- 53: Gestell
- 55: Sicherheitseinheit

## Patentansprüche

1. Mehrphasiger, insbesondere dreiphasiger, metallgekapselter, gasisolierter Hochspännungsleistungsschalter, mit je einem Leistungsschalterpol (11), (12), (28) pro Phase, die miteinander in einem gemeinsamen Leistungsschaltergehäuse (21) untergebracht sind, und mit wenigstens zwei Anschlussabgängen pro Phase, wobeidas Leistungsschaltergehäuse (21) eine der Anzahl der Pole (11), (12), (28) entsprechende Anzahl von an ihren Stirnenden offenen Kammern (29), (30), (31) aufweist, in denen die Pole (11), (12), (28) angeordnet sind, **dadurch gekennzeichnet, dass** die offenen Stirnenden der Kammer (29), (30), (31) mittels je eines die Stirnenden überdeckenden domartigen Deckels (22), (23) verschlossen sind, so dass die Gasverbindung zwischen den einzelnen Kammern (29), (30), (31) über die durch die Deckel (22), (23) erzeugten Verbindungsräume ermöglicht ist.

2. Leistungsschalter nach Anspruch 1, **dadurch gekennzeichnet, dass** die Kammern (29), (30), (31) durch Rohre gebildet sind, in denen die Pole (11), (12), (28) angeordnet sind, wobei der Abstand des Außendurchmessers der Pole (11), (12), (28) vom Innendurchmesser der Rohre durch die Isolierfähigkeit des Gases bestimmt ist.

3. Leistungsschalter, nach einem der vorherigen Ansprüche, **dadurch gekennzeichnet, dass** die Leistungsschalterpole (11), (12), (28) bildenden Rohre ebenfalls dreieckförmig einander zugeordnet sind.

4. Leistungsschalter, nach einem der Ansprüche 1 oder 2, **dadurch gekennzeichnet, dass** die Leistungsschalterpole (11), (12), (28) in einer Ebene angeordnet sind.

5. Leistungsschalter nach einem der vorherigen Ansprüche, **dadurch gekennzeichnet, dass** die einzelnen die Kammer (29), (30), (31) bildenden Rohre von den jeweils benachbarten mittels einer gemeinsamen Trennwand getrennt sind.

6. Leistungsschalter nach Anspruch 5, **dadurch gekennzeichnet, dass** die Trennwände zwischen den Kammern (29), (30), (31) jeweils Teile der Rohre bilden.

7. Leistungsschalter nach einem der vorherigen Ansprüche, **dadurch gekennzeichnet, dass** das Leistungsschaltergehäuse (21) Domstutzen (34), (35) und (36) aufweist, die senkrecht zur Längserstreckung vom Gehäuse (21) aus vorspringen beziehungsweise an diesen angeformt sind, wobei an den freien Abschlusswänden (40) Öffnungen (41), (42), (43) vorgesehen sind, in die Schottungsisolatoren einsetzbar sind.

8. Leistungsschalter nach Anspruch 5, **dadurch gekennzeichnet, dass** insgesamt drei Domstutzen (34), (35), (36) vorgesehen sind, von denen der eine Domstutzen die zu den Leistungsschalterpolen (11), (12), (28) führenden Zuleitungen und die beiden anderen zu einer ersten oder einer zweiten Sammelschiene führen, wobei der keine Anschlussleitungen aufweisende Domstutzen mit einer Blindplatte verschließbar oder verschlossen ist.

9. Leistungsschalter nach einem der vorherigen Ansprüche, **dadurch gekennzeichnet, dass** der der eigentlichen Schaltkammer (29), (30), (31) der Leistungsschalterpole (11), (12), (28) entgegengesetzt liegende Deckel (22), (23) eine Schubdurchführung (19) für einen Antrieb (20) der Leistungsschalterpole aufweist.

## Claims

1. Polyphase, especially three-phase, metal-enclosed, gas-insulated high-voltage circuit breaker having in each case one circuit breaker pole (11), (12), (28) per phase which are accommodated together in a common circuit breaker housing (21), and having at least two connection outputs per phase, wherein the circuit breaker housing (21) has a number, corresponding to the number of poles (11), (12), (28), of chambers (29), (30), (31) open at their front ends in which the poles (11), (12), (28) are arranged, **characterized in that** the open front ends of the chambers (29), (30), (31) are closed by means of in each case one dome-like lid (22), (23) covering the front ends so that the gas link between the individual chambers (29), (30), (31) is provided for via the connection spaces created by the lids (22), (23).

2. Circuit breaker according to Claim 1, **characterized in that** the chambers (29), (30), (31) are formed by tubes in which the poles (11), (12), (28) are arranged, the distance of the outside diameter of the poles (11), (12), (28) from the inside diameter of the tubes being determined by the insulating property of the gas.

3. Circuit breaker according to one of the preceding claims, **characterized in that** the tubes forming the circuit breaker poles (11), (12), (28) are likewise associated triangularly with one another.

4. Circuit breaker according to either of Claims 1 and 2, **characterized in that** the circuit breaker poles (11), (12), (28) are arranged in one plane.

5. Circuit breaker according to one of the preceding claims, **characterized in that** the individual tubes forming the chambers (29), (30), (31) are separated from the in each case adjacent ones by means of a common partition.

6. Circuit breaker according to Claim 5, **characterized in that** the partitions between the chambers (29), (30), (31) in each case form parts of the tubes.

7. Circuit breaker according to one of the preceding claims, **characterized in that** the circuit breaker housing (21) has dome stubs (34), (35) and (36) which project perpendicularly to the longitudinal extent from the housing (21) or respectively are moulded of one part with the latter, openings (41), (42), (43) being provided at the free end walls (40) into which openings barrier insulators can be inserted.

8. Circuit breaker according to Claim 5, **characterized in that** in total three dome stubs (34), (35), (36) are provided, one dome stub of which carrying the input lines leading to the circuit breaker poles (11), (12), (28) and the other two leading to a first or second busbar, in which the dome stub which has no connecting lines can be closed or is closed by means of a dummy plate.

9. Circuit breaker according to one of the preceding claims, **characterized in that** the lid (22), (23) located oppositely to the actual arcing chamber (29), (30), (31) of the circuit breaker poles (11), (12), (28) has a thrust bushing (19) for a drive mechanism (20) of the circuit breaker poles.

## Revendications

1. Commutateur de puissance à haute tension à isolement gazeux multiphasé, notamment triphasé, sous blindage métallique, comprenant respectivement un pôle de commutateur de puissance (11), (12), (28) par phase, lesquels sont logés ensemble dans un boîtier de commutateur de puissance (21) commun, et comprenant au moins deux départs de raccordement par phase, le boîtier de commutateur de puissance (21) possédant un nombre de chambres (29), (30), (31) ouvertes au niveau de leurs extrémités frontales qui correspond au nombre de pôles (11), (12), (28) et dans lesquelles sont disposés les pôles (11), (12), (28), **caractérisé en ce que** les extrémités ouvertes des chambres (29), (30), (31) sont fermées respectivement par un couvercle (22), (23) en forme de dôme qui recouvre l'une des extrémités frontales, de sorte que la liaison gazeuse entre les chambres (29), (30), (31) individuelles soit possible par le biais des espaces de liaison produits par les couvercles (22), (23).

2. Commutateur de puissance selon la revendication 1, **caractérisé en ce que** les chambres (29), (30), (31) sont formées par des tubes dans lesquels sont disposés les pôles (11), (12), (28), l'écart entre le diamètre extérieur des pôles (11), (12), (28) et le diamètre intérieur des tubes étant déterminé par la capacité isolante du gaz.

3. Commutateur de puissance selon l'une des revendications précédentes, **caractérisé en ce que** les tubes formant les pôles de commutateur de puissance (11), (12), (28) sont également disposés de manière triangulaire les uns par rapport aux autres.

4. Commutateur de puissance selon l'une des revendications 1 ou 2, **caractérisé en ce que** les pôles de commutateur de puissance (11), (12), (28) sont disposés dans un plan.

5. Commutateur de puissance selon l'une des revendications précédentes, **caractérisé en ce que** les tubes individuels qui forment les chambres (29), (30), (31) sont séparés des voisins respectifs au moyen d'une paroi de séparation commune.

6. Commutateur de puissance selon la revendication 5, **caractérisé en ce que** les parois de séparation entre les chambres (29), (30), (31) forment respectivement des parties des tubes.

7. Commutateur de puissance selon l'une des revendications précédentes, **caractérisé en ce que** le boîtier de commutateur de puissance (21) possède des embouts en forme de dôme (34), (35) et (36) qui font saillie perpendiculairement à la projection longitudinale du boîtier (21) ou qui sont façonnés sur celui-ci, des ouvertures (41), (42), (43) dans lesquelles peuvent être introduits des isolateurs de cloisonnement étant prévues sur les parois de terminaison (40) libres.

8. Commutateur de puissance selon la revendication 5, **caractérisé en ce qu'**il existe un total de trois embouts en forme de dôme (34), (35) et (36), dont l'un des embouts en forme de dôme guide les lignes d'arrivée menant aux pôles de commutateur de puissance (11), (12), (28) et les deux autres à une première ou une deuxième barre-bus, l'embout qui ne possède aucune ligne de raccordement pouvant être fermé ou étant fermé avec une plaque borgne.

9. Commutateur de puissance selon l'une des revendications précédentes, **caractérisé en ce que** le couvercle (22), (23) qui se trouve à l'opposé des chambres de commutation (29), (30), (31) proprement dites des pôles de commutateur de puissance (11), (12), (28) possède un passage de translation (19) pour un mécanisme d'entraînement (20) des pôles de commutateur de puissance.
